# FASCICULE DE BREVET EUROPEEN

(11) **EP 1 091 812 B1**
(45) Date de publication et mention de la délivrance du brevet: **22.08.2007**
(21) Numéro de dépôt: 97952101.0
(22) Date de dépôt: 18.12.1997
(51) Int. Cl.: B08B 9/093

(54) **PROCEDE DE NETTOYAGE D'UNE CUVE DE PETROLE ET DISPOSITIF POUR LA MISE EN OEUVRE DUDIT PROCEDE**
VERFAHREN ZUM REINIGEN EINES ÖLSPEICHERTANKS UND GERÄT ZUR VERWIRKLICHUNG DES VERFAHRENS
METHOD FOR CLEANING AN OIL STORAGE TANK AND DEVICE FOR IMPLEMENTING SAME

(43) Date de publication de la demande: 18.04.2001
(73) Titulaire: Petrojet International, 75015 Paris (FR)
(72) Inventeur: WARTEL, Mike, F-21170 Saint Usage (FR)
(74) Mandataire: Breese Derambure Majerowicz
(86) Numéro de dépôt international: PCT/FR1997/002347
(87) Numéro de publication internationale: WO 1999/032238

(56) Documents cités:
- EP-A- 0 495 243
- WO-A-85/04122
- WO-A-96/33820
- US-A- 4 828 625
- US-A- 5 087 294

## Description

La présente invention a trait à un procédé de remise en suspension d'un sédiment qui a, par dépôt, formé une couche sur le fond d'une cuve à toit flottant renfermant du pétrole brut et a un dispositif pour la mise en oeuvre dudit procédé.

On sait que les cuves de stockage de pétrole brut sont très généralement des cuves cylindriques à toit flottant. La structure de toit est donc à un niveau plus ou moins haut par rapport au sol selon la quantité de pétrole brut qui se trouve dans la cuve. Bien entendu, la périphérie du toit flottant comporte des organes d'étanchéité permettant d'éviter que le pétrole ne passe à la périphérie du toit. On a constaté que dans ces cuves de stockage, il se dépose progressivement sur le fond de cuve un sédiment constitué pour une large part des fractions les plus lourdes du pétrole brut stocké, notamment de composés paraffiniques, et d'éléments inorganiques tels que de l'eau, du sable, des particules de rouille ou analogues. Ce sédiment, appelé "sludge" en terminologie anglo-saxonne, est susceptible de constituer sur les fonds de cuve des couches très épaisses de 1 ou 2 mètres ou plus et il est nécessaire de nettoyer les cuves en enlevant ce sédiment. En effet, si le sédiment s'accumule sur le fond de cuve et que le toit flottant descend vers le fond au fur et à mesure du vidage de la cuve, le risque est d'avoir un contact entre le toit flottant et un point du dépôt du sédiment, ce qui déséquilibre le toit et le bloque en position oblique dans la paroi latérale de la cuve ; or, le poids d'un toit flottant étant de plusieurs centaines de tonnes, on conçoit que la réparation d'un tel incident entraîne des coûts considérables.

Pour permettre le vidage complet de la cuve sans que le toit flottant vienne en appui sur le fond de cuve, on prévoit dans le toit flottant des manchons dans lesquels on insère des béquilles de soutien. Lorsque le toit descend vers le fond, toutes les béquilles de soutien viennent simultanément poser sur le fond, ce qui maintient le toit à distance du fond et permet de vider totalement la cuve du pétrole brut liquide qu'elle contient. Pour extraire le sédiment lorsque la cuve est vidée de son pétrole liquide, on a déjà proposé d'effectuer un enlèvement manuel, le personnel entrant dans la cuve par les trous d'homme qu'elle comporte à la base de sa paroi latérale. Cette opération est longue, pénible et coûteuse et le sédiment, ainsi extrait d'une cuve, doit être évacué en évitant toute pollution ; il est alors généralement détruit par incinération. Une telle opération de nettoyage a un coût global prohibitif.

On a déjà proposé également d'introduire par un trou d'homme, lorsque la cuve est vide, un agitateur central que l'on dispose à proximité de la couche de sédiment et qui peut tourner autour d'un axe vertical ; un tel agitateur utilise le caractère thixotropique du sédiment pour tenter de le remettre en suspension quand on a réintroduit du pétrole liquide dans la cuve, mais il n'a qu'une influence localisée dans la zone centrale du fond de cuve et, par ailleurs, la puissance, qui est nécessaire à sa mise en rotation à une vitesse efficace, entraîne la création d'une émulsion constituée de l'eau du sédiment et du pétrole brut, émulsion qui est hautement indésirable pour l'utilisation du pétrole brut stocké. Un tel dispositif de nettoyage ne donne donc pas satisfaction.

On a également proposé de mettre en place à la base de la paroi latérale des cuves des hélico-agitateurs régulièrement répartis à la périphérie de la cuve ; ces hélico-agitateurs provoquent effectivement un mouvement du sédiment depuis la périphérie de la cuve vers la zone centrale de ladite cuve mais globalement le volume de la couche de sédiment n'est pas diminué de façon significative ; en revanche, la couche de sédiment a une épaisseur beaucoup plus irrégulière, d'où il résulte que le risque d'un incident à la descente du toit est loin d'être écarté. Enfin, la mise en oeuvre de ces hélico-agitateurs est extrêmement onéreuse vu l'énergie nécessaire à leur entraînement. Un tel procédé ne donne donc pas satisfaction.

L'invention est basée sur le fait que l'on peut remettre le sédiment en suspension dans le pétrole brut qui le surmonte, à condition de générer une turbulence et/ou des tourbillons dans l'ensemble du volume de pétrole liquide qui surmonte le sédiment et d'envoyer des jets de pétrole suffisamment puissants sur le sédiment pour que celui-ci, progressivement, soit remis en suspension et maintenu dans cet état par la turbulence imposée dans le pétrole brut liquide. De la sorte, la couche de sédiment disparaît petit à petit et se retrouve à l'intérieur du pétrole brut liquide, ce qui revalorise le sédiment puisqu'il n'y a plus aucune matière sédimentaire à évacuer hors de la cuve pour être détruite. Selon l'invention, on a donc proposé de vider partiellement la cuve sédimentée pour ne laisser subsister au-dessus du sédiment qu'une quantité restreinte de pétrole brut, quantité restreinte dans tout le volume de laquelle on va créer des turbulences ou tourbillons, en premier lieu, par une aspiration de pompage effectuée au niveau inférieur du pétrole brut liquide et, en deuxième lieu, par une réinjection dans la cuve du pétrole liquide pompé, le débit aspiré et réinjecté devant être suffisamment important par rapport au volume total subsistant sous le toit flottant au moment de l'opération de nettoyage. La réinjection dans la cuve s'effectue par des lances rotatives disposées verticalement sous le toit flottant, ces lances étant équipées de buses qui envoient des jets de pétrole en direction de la couche de sédiment ; la rotation des lances génère des tourbillons ayant pour axe l'axe des lances et l'on fait en sorte que ces tourbillons intéressent la totalité de la cuve. Pour ce faire, on remplace les béquilles du toit flottant par les lances qui assurent la réinjection du pétrole brut, le bas des lances arrivant au voisinage du plan moyen de la face supérieure de la couche de sédiment.

Les documents WO 85 04122 A, US 4828625, EP 0495243 et US-A-5087294 décrivent des procédés pour nettoyer un réservoir de stockage de pétrole dans lequel au moins un tube est installé dans le toit flottant à la place d'une béquille de support du toit, ledit tube étant entraîné en rotation autour de son axe et comportant au moins une buse dont le jet est orienté vers le fond du réservoir. Quant au document WO 9633820, il décrit un dispositif pour enlever un liquide contenant un matériau solide en suspension d'un réservoir, ce dispositif comprenant des tubes entraînés en rotation pourvu de buses à travers lesquelles le liquide est éjecté pour remettre en suspension du matériau qui s'est déposé.

La présente invention a, en conséquence, pour objet un procédé de remise en suspension d'un sédiment qui a, par dépôt, formé une couche sur le fond d'une cuve à toit flottant renfermant du pétrole brut, selon la revendication 1.

Le choix du nombre n qui définit le débit horaire global aspiré et réintroduit dans la cuve est fonction des caractéristiques de la cuve à nettoyer par remise en suspension du sédiment, des caractéristiques physico-chimiques du sédiment lui-même et du temps d'immobilisation que l'on accepte pour procéder au nettoyage de la cuve.

La présente invention a également pour objet un dispositif pour la mise en oeuvre du procédé tel que ci-dessus défini selon la revendication 4.

Avantageusement, chaque lance comporte trois niveaux de buse, une buse du niveau médian générant un jet sensiblement horizontal alors que les buses des deux autres niveaux génèrent des jets dont l'axe est incliné de 50 à 70 ° par rapport à l'axe de la lance qui porte la buse. On peut prévoir que chaque niveau de buse comporte deux buses diamétralement opposées. De préférence, la (ou les) buse (s) de niveau inférieur est (sont) disposée(s) à un niveau compris entre 20 et 50 cm au-dessus du niveau moyen de la couche de sédiment.

On peut avantageusement prévoir que la (ou les) pompe(s), qui aspire (nt) le brut dans la cuve est (sont) volumétrique(s) ; ce peut être, par exemple, des pompes à vis. Ce type de pompe fournit un débit donné et la pression que l'on obtient à la sortie des buses est, en conséquence, fonction de la section de sortie de l'ensemble des buses alimentées par la pompe. Le volume intéressé par la mise en turbulence autour d'une lance est évidemment d'autant plus important que la pression d'éjection du jet est plus élevée. On fait en sorte que ces volumes, qui sont sensiblement des cylindres ayant pour axe l'axe des lances, se recoupent avec les volumes afférents aux lances adjacentes pour qu'aucune partie du pétrole liquide contenu dans la cuve ne reste en dehors de la turbulence d'ensemble créée selon l'invention.

Bien entendu, le brassage du sédiment entraîne également la remise en suspension des éléments inorganiques contenus dans le sédiment. On prévoit donc un filtre à l'aspiration des pompes pour éliminer ces éléments inorganiques, les parties qui passent à travers le filtre étant, de toutes façons, broyés par les vis de la pompe. Lorsque l'opération de nettoyage selon l'invention est terminée, il y a dans la cuve, d'une part, un liquide homogène filtré qui est du pétrole brut directement disponible pour le pétrolier et, d'autre part, sur le fond de cuve une très faible couche constituée par les particules solides inorganiques les plus lourdes initialement contenues dans le sédiment. Généralement, l'exploitant de la cuve vidange le contenu liquide de la cuve en le transférant dans un autre réservoir contenant un brut semblable, cette vidange n'étant, bien entendu, effectuée qu'après avoir remis en place les béquilles du toit flottant à la place des lances utilisées pour la mise en oeuvre du procédé selon l'invention. Après que ce mélange avec le contenu d'une autre cuve ait été effectué, le raffinage du brut utilisé pour le nettoyage selon l'invention peut intervenir.

Selon un mode préféré de réalisation, le dispositif selon l'invention comporte au moins deux pompes précédées chacune par au moins un filtre et suivies chacune d'un répartiteur dont chaque voie de sortie débite sur une enceinte qui alimente p lances, p étant le même nombre entier pour toutes les enceintes du dispositif.

Pour mieux faire comprendre l'objet de l'invention, on va en décrire maintenant à titre d'exemple purement illustratif et non limitatif un mode de réalisation représenté sur le dessin annexé.

Sur ce dessin :
- la figure 1 représente schématiquement un dispositif pour la mise en oeuvre du procédé selon l'invention ;
- la figure 2 représente schématiquement en coupe une cuve de pétrole brut à toit flottant dans laquelle on a mis en place une lance pour la réinjection du pétrole brut pompé comme indiqué sur la figure 1, les autres lances n'étant pas figurées ;
- la figure 3 représente une vue en plan du toit flottant de la cuve selon la figure 2, cette vue faisant apparaître les manchons de béquille prévus sur ledit toit flottant et, en pointillé, les cercles délimitant les volumes cylindriques de turbulence générés par chacune des lances insérée dans lesdits manchons de béquille.

En se référant au dessin, on voit que l'on a désigné par 1 dans son ensemble une cuve de stockage de pétrole brut ; la cuve 1 est constituée d'une paroi latérale cylindrique 1a, dont la base 1b constitue le fond de cuve. La cuve est équipée d'un toit flottant 2 dont la périphérie comporte des organes d'étanchéité non représentés. La cuve 1 est destinée au stockage de pétrole brut, le toit 2 flottant sur le brut. De façon classique, une telle cuve peut avoir un diamètre d'environ 50 m et une hauteur de 15 m. Dans une telle cuve, le brut décante progressivement et donne naissance à un sédiment 3 qui constitue une couche sur le fond de cuve 1b, couche qui peut atteindre plusieurs mètres d'épaisseur ; la surface de la couche est relativement irrégulière. Le sédiment est généralement de nature thyxotropique.

Pour nettoyer une cuve de ce type et enlever la couche de sédiment 3, on vide partiellement la cuve ; si l'on suppose une couche de sédiment d'une épaisseur moyenne de 1 m, on laisse subsister dans la cuve au-dessus du sédiment environ 3 m de pétrole brut, c'est-à-dire que le toit 2 se trouve à peu près à 4 m au-dessus du fond de cuve. Dans l'exemple décrit, le toit flottant 2 est équipé de 72 béquilles qui traversent le toit par des manchons de béquille désignés par 4 sur la figure 3. Ces béquilles ont une longueur comprise entre 1,8 et 2,2 m et viennent en appui sur le fond de cuve lorsque le toit flottant descend suffisamment bas.

Lorsqu'on a amené le toit flottant 2 à 4 m au-dessus du fond de cuve, on retire une à une les béquilles et on les remplace par des lances 5 ; chaque lance 5 est un tube que l'on met en place à pivotement dans un manchon de béquille. La lance 5 est entraînée en rotation autour de son axe par un moteur électrique anti-déflagrant 6 situé en tête de lance, au-dessus du toit flottant 2. L'alimentation en pétrole brut de la lance 5 est effectuée par un tuyau 7. La lance 5 comporte sur trois niveaux de buses permettant d'évacuer le pétrole brut amené dans le tube qui constitue la lance par le tuyau 7. Ces buses orientent les jets de sortie. Chaque niveau comporte deux buses diamétralement opposées sur la lance. Les deux buses du niveau inférieur fournissent des jets 8a dont les axes font 60° avec l'axe de la lance 5, ces jets étant orientés vers le fond de cuve ; les deux buses du niveau supérieur fournissent des jets 8c dont les axes font avec l'axe de la lance 5 un angle de 60°, ces jets étant orientés vers le toit flottant 2 ; les deux buses du niveau médian forment des jets 8b dont les axes sont sensiblement horizontaux. Les buses du niveau inférieur sont à peu près à 30 cm au-dessus du plan moyen de la couche de sédiment 3 ; les buses du niveau médian sont à peu près à 60 cm au dessus de celles du niveau inférieur et les buses du niveau supérieur sont également à environ 60 cm au dessus de celles du niveau médian. La base des lances 5 est obturée. Les moteurs 6 entraînent les lances 5 à deux tours/minute.

Le pompage dans la cuve 1 est effectué au moyen de deux pompes 8 ; les pompes 8 sont des pompes volumétriques à vis et qui débitent chacune 400 m³/h. Les pompes 8 sont disposées en parallèle et, en amont de chaque pompe, on a disposé un filtre 9. Les deux filtres 9 sont branchés sur la sortie d'un réservoir 10 de 2000 litres dont l'entrée est reliée par une canalisation 11 à la partie inférieure de la paroi latérale 1a de la cuve 1. Les filtres 9 sont destinés à éliminer les éléments inorganiques qui se trouvent dans le pétrole pompé. Chacune des deux pompes 8 débite sur un répartiteur 12. Chaque répartiteur 12 comporte trois sorties dont chacune débite sur une enceinte 13 de 200 litres ; chaque enceinte 13 comporte six sorties équipées d'une vanne 14 et reliées chacune à un tuyau 7 pour l'alimentation de deux lances 5.

Lorsque les pompes 8 aspirent le brut dans la cuve 1 et le refoulent dans les lances 5, il se crée autour de chaque lance un volume turbulent et tourbillonnaire, qui est approximativement délimité par les cercles dessinés en pointillé sur la figure 3. On choisit des sections de sortie de buses, qui soient suffisamment faibles pour que la pression d'éjection du jet soit suffisante pour que le rayon du volume tourbillonnaire créé autour de la lance permette à ce volume tourbillonnaire de venir recouper les volumes tourbillonnaires afférents aux lances adjacentes. De la sorte, l'ensemble du pétrole brut liquide qui surmonte le sédiment subit une mise en mouvement, les buses des niveaux inférieurs des lances 5 produisent des jets tournants qui viennent attaquer la surface supérieure du sédiment 3, lequel, étant thyxotropique, se remet lentement en suspension dans le pétrole brut qui le surmonte. Etant donné que ce pétrole brut est brassé dans tout son volume, le sédiment ne peut pas se redéposer et se répartit dans tout le volume du pétrole brut qui surmonte la couche de sédiment 3.

On constate qu'après une période de fonctionnement comprise entre 5 et 7 jours, le sédiment a pratiquement disparu sur toute la surface du fond de cuve 1b, seuls restant sur ledit fond des éléments inorganiques initialement contenus dans le sédiment. Pour repérer la fin de l'opération, on utilise généralement une mesure de densité du pétrole brut, le nettoyage étant arrêté lorsque la densité atteint la valeur que l'on a prédéterminée par le calcul à partir de prélèvements initiaux de brut et de sédiment et des volumes relatifs de sédiment et de pétrole brut maintenu dans la cuve pour l'opération de nettoyage.

## Revendications

1. Procédé de remise en suspension d'un sédiment (3) qui a, par dépôt, formé une couche sur le fond d'une cuve (1) à toit flottant 2) renfermant du pétrole brut, ledit toit flottant (2) comportant une pluralité de trous de béquilles (4) régulièrement répartis sur sa surface, lesdits trous (4) permettant de solidariser du toit (2) des béquilles susceptibles de supporter le toit (2) par appui sur le fond de cuve (1b) quand le niveau du brut dans la cuve (1) est inférieur à la longueur des béquilles, dans lequel :
- on amène le niveau de brut dans la cuve (1) à une distance déterminée du niveau le plus élevé du sédiment (3) sur le fond de cuve (1b),
- on aspire le brut dans la cuve (1) par au moins une pompe (8) avec un débit horaire global égal à V/n, V étant le volume subsistant dans la cuve (1) au-dessous du toit flottant (2),
- on réintroduit dans la cuve (1) le brut pompé en l'injectant au moyen de lances (5) portées par le toit flottant (2) et mises en place verticalement dans la cuve (1) au-dessus du sédiment (3), chacune desdites lances (5) ayant, au-dessous du toit flottant (2), une longueur inférieure à ladite distance déterminée, étant entraînée en rotation autour de son axe, étant obturée à son extrémité inférieure et comportant une pluralité de buses situées à des niveaux différents par rapport au fond de cuve (1b), les jets (8a) des buses du niveau inférieur étant dirigés vers le fond de cuve (16), la section de sortie des buses d'une même lance (5) étant suffisamment faible pour que, avec le débit délivré par la (les) pompe(s) (8), la pression de sortie du jet de brut soit suffisante pour que le volume tourbillonnaire généré par une lance (5) recoupe les volumes tourbillonnaires afférents aux lances (5) adjacentes,
- on poursuit la mise en oeuvre du procédé jusqu'à ce que la densité du brut pompé soit égale à une valeur prédéterminée qui correspond à une remise en suspension quasi complète du sédiment (3), **caractérisé par le fait que** l'on choisit ladite distance déterminée comprise entre 2 et 5 mètres environ, le nombre n compris entre 8 et 15 environ et que les lances (5) sont entraînées en rotation à une vitesse comprise entre 0,25 et 4 tours/minute.

2. Procédé selon la revendication 1, **caractérisé par le fait que** la (ou les) buse(s) de niveau inférieur de chaque lance est (sont) disposée(s) à un niveau compris entre 20 et 50 cm au-dessus du niveau moyen de la couche de sédiment (3).

3. Procédé selon l'une des revendications 1 ou 2, **caractérisé par le fait que** l'on dispose sur chaque lance (5) une pluralité de buses réparties sur la longueur de la lance, pour que le volume tourbillonnaire généré par une lance (5) intéresse la totalité de la hauteur de la couche de brut liquide subsistant dans la cuve (1).

4. Dispositif à cuve (1) à toit flottant (2) de remise en suspension d'un sédiment pour la mise en oeuvre du procédé selon l'une des revendications 1 à 3, le sédiment (3) ayant, par dépôt, formé une couche sur le fond de la cuve (1) renfermant du pétrole brut, ledit toit flottant (2) comportant une pluralité de trous de béquilles (4) régulièrement répartis sur sa surface, lesdits trous (4) permettant de solidariser du toit (2) des béquilles susceptibles de supporter le toit (2) par appui sur le fond de cuve (1b) quand le niveau du brut dans la cuve (1) est inférieur à la longueur des béquilles, le dispositif comprenant en outre, au moins une pompe (8) pour aspirer le brut dans la cuve, des lances (5) portées par le toit flottant (2) et mises en place verticalement dans la cuve (1) pour réintroduire dans la cuve le brut pompé, chacune desdites lances (5) étant entraînée en rotation autour de son axe à une vitesse comprise entre 0,25 et 4 tours/minute, étant obturée à son extrémité inférieure et comportant une pluralité de buses situées à des niveaux différents par rapport au fond de cuve (1b), les jets (8a) des buses du niveau inférieur étant dirigés vers le fond de cuve (1b), et les jets (8c) des buses du niveau supérieur vers le toit flottant (2), les lances (5) étant disposées à la place des béquilles, dans les manchons des trous de béquilles (4) du toit flottant (2) de la cuve (1).

5. Dispositif selon la revendication 4, **caractérisé par le fait que** chaque lance (5) comporte trois niveaux de buse, une buse du niveau médian générant un jet (8b) sensiblement horizontal alors que les buses des deux autres niveaux génèrent des jets (8a, 8c), dont l'axe est incliné de 50 à 70° par rapport à l'axe de la lance (5), qui porte la buse.

6. Dispositif selon la revendication 5, **caractérisé par le fait que** chaque niveau de buse comporte deux buses diamétralement opposées.

7. Dispositif selon l'une des revendications 4 à 6, **caractérisé par le fait que** la (ou les) pompe (s) (8), qui aspire (nt) le brut dans la cuve (1) est (sont) volumétrique (s).

8. Dispositif selon la revendication 7, **caractérisé par le fait qu'**il comporte au moins deux pompes (8) précédées chacune par au moins un filtre (9) et suivie chacune d'un répartiteur (12), dont chaque voie de sortie débite sur une enceinte (13), qui alimente p lances (5), p étant le même nombre entier pour toues les enceintes (13) du dispositif.

## Claims

1. Method of placing back in suspension a sediment (3) that has, by deposit, formed a layer on the bottom of a tank (1) with a floating roof (2) containing crude oil, said floating roof (2) comprising a plurality of support foot holes (4) evenly distributed across its surface, said holes (4) making it possible solidly to attach the roof (2) to support feet that are capable of supporting the roof (2) by resting against the bottom of the tank (1b) when the level of crude in the tank is less than the length of the support feet, in which:
- the level of crude in the tank (1) is raised to a given height from the highest level of the sediment (3) on the bottom of the tank (1b)
- the crude in the tank (1) is suctioned by means of at least one pump (8) with an overall hourly pumping rate equal to V/n, V being the volume remaining in the tank (1) below the floating roof (2),
- the pumped crude is reinserted into the tank (1), injecting it by means of needles (5) supported by the floating roof (2) and placed vertically in the tank (1) above the sediment (3), each of said needles (5) having, below the floating roof, a length that is less than said given distance, being driven in rotation about its own axis, being blocked at its bottom end and comprising a plurality of nozzles located at various heights in relation to the bottom of the tank (1b), the jets (8a) from the nozzles of the lower level being directed towards the bottom of the tank (1b), the outlet area of the nozzles of a single needle (5) being small enough so that, with the flow provided by the pump(s) (8), the outlet pressure of the jet of crude is sufficient for the swirling volume generated by one needle (5) to intersect with the swirling volumes pertaining to the adjacent needles (5),
- the implementation of the method is continued until the density of the pumped crude becomes equal to a predetermined value that corresponds to almost completely placing all the sediment (3) back in suspension, **characterised by** the fact that said determined distance is selected to be comprised between around 2 and 5 metres, the number n is comprised between around 8 and 15 and that the needles (5) are driven in rotation at a speed comprised between 0.25 and 4 turns/minute.

2. Method according to claim 1, **characterised by** the fact that the nozzles of the lower level of each needle are placed at a height comprised between 20 and 50 cm above the mean height of the sediment layer (3).

3. Method according to one of the claims 1 or 2, **characterised by** the fact that each needle (5) comprises a plurality of nozzles distributed over the length of the needle, such that the swirling volume generated by one needle (5) affects the total height of the layer of liquid crude that remains in the tank (1).

4. Device with a tank (1) with a floating roof (2) for placing a sediment back in suspension for the implementation of a method according to one of the claims from 1 to 3, the sediment (3) having, by deposit, formed a layer over the bottom of the tank (1) containing crude oil, said floating roof (2) comprising a plurality of support foot holes (4) evenly distributed across its surface, said holes (4) making it possible solidly to attach the roof (2) to support feet that are capable of supporting the roof (2) by resting against the bottom of the tank (1b) when the level of crude in the tank is less than the length of the support feet, the device also comprising at least one pump (8) for suctioning the crude in the tank, needles (5) supported by the floating roof (2) and placed vertically in the tank (1) to reintroduce the pumped crude into the tank, each of said needles (5) being driven in rotation about its axis at a speed comprised between 0.25 and 4 turns/minute, being blocked at its bottom end and comprising a plurality of nozzles located at various heights in relation to the bottom of the tank (1b), the jets from the nozzles of the lower level being directed towards the bottom of the tank (1b), and the jets (8c) from the nozzles of the upper level being directed towards the floating roof (2), the needles (5) being placed, instead of the support foots, in the sleeves for the support foot holes (4) in the floating roof (2) of the tank (1).

5. Device according to claim 4, **characterised by** the fact that each needle (5) comprises three nozzle levels, one medium level nozzle generating a substantially horizontal jet (8b) while the other levels generate jets (8a, 8c) in which the axis is tilted by 50° to 70° in relation to the axis of the needle (5) that supports the nozzle.

6. Device according to claim 5, **characterised by** the fact that each nozzle level comprises two diametrically opposed nozzles.

7. Device according to one of the claims from 4 to 6, **characterised by** the fact that the pumps (8) that suction the crude in the tank (1) are volumetric.

8. Device according to claim 7, **characterised by** the fact that it comprises at least two pumps (8), each preceded by at least one filter (9) and each followed by a distributor (12), in which each outlet flows into an enclosure (13) that supplies p needles (5), p being the same integer for all the enclosures (13) of the device.

## Patentansprüche

1. Verfahren zur Wiedersuspendierung eines Sediments (3), das durch Ablagerung eine Schicht auf dem Grund eines Rohöltanks (1) mit Schwimmdach (2) gebildet hat, wobei besagtes Schwimmdach (2) viele, gleichmäßig auf der Oberfläche verteilte Stützenlöcher (4) aufweist, wobei besagte Löcher (4) die Befestigung der Stützen, die das Dach (2) durch Auflage auf dem Tankboden (1b) tragen sollen, mit dem Dach (2) ermöglichen, wenn die Füllhöhe des Rohöls im Tank (1) niedriger ist, als die Länge der Stützen, bei dem:
- man den Tank (1) bis zu einer bestimmten Höhe, in einer bestimmten Entfernung von der maximalen Höhe des Sediments (3) auf dem Tankboden (1b) entfernt mit Rohöl füllt,
- man das Rohöl durch mindestens eine Pumpe (8) mit einer Gesamtstundenleistung von V/n in den Tank (1) saugt, wobei V das im Tank (1) verbleibende Volumen unter dem Schwimmdach (2) ist,
- man das gepumpte Rohöl durch Einspritzen mittels Strahlrohren (5), die durch die Schwimmdächer (2) getragen und im Tank (1) senkrecht über dem Sediment (3) eingesetzt werden, in den Tank (1) leitet, wobei jedes der Strahlrohre (5) unter dem Schwimmdach (2) eine Länge aufweist, die kleiner ist als die festgelegte Entfernung, und um seine Achse in einer Drehbewegung angetrieben wird, an seinem unteren Ende verschlossen ist und eine Vielzahl an Düsen aufweist, die sich in Bezug auf den Tankboden (1b) in unterschiedlicher Höhe befinden, wobei der Strahl (8a) der unteren Düsen auf den Tankboden (1b) gerichtet wird und der Austrittsquerschnitt eines Strahlrohrs (5) so klein ist, dass der durch die Leistung der Pumpe(n) (8) entstehende Austrittsdruck des Rohölstrahls so stark ist, dass sich das durch ein Strahlrohr (5) entstehende Wirbelvolumen mit den Wirbelvolumen der danebenliegenden Strahlrohre (5) überschneidet.
- man das Verfahren so lange fortsetzt, bis die Dichte des gepumpten Rohöls einen Wert erreicht hat, bei dem das Sediment (3) fast vollständig wiedersuspendiert wird, **dadurch gekennzeichnet, dass** besagte festgelegte Entfernung ungefähr 2 bis 5 Meter beträgt, wobei die Anzahl n ungefähr zwischen 8 und 15 liegt, und **dadurch**, dass die Strahlrohre (5) bei einer Geschwindigkeit zwischen 0,25 und 4 Umdrehungen/Minute in einer Drehbewegung angetrieben werden.

2. Verfahren gemäß Patentanspruch 1, **dadurch gekennzeichnet, dass** das (oder die) unteren Düsen jedes Strahlrohrs in Höhe 20 bis 50 cm Höhe über der durchschnittlichen Höhe der Sedimentschicht (3) angeordnet sind.

3. Verfahren nach Patentanspruch 1 oder 2, **dadurch gekennzeichnet, dass** man auf jedem Strahlrohr (5) auf der gesamten Länge verteilt mehrere Düsen anordnet, damit die gesamte Höhe der flüssigen Rohölschicht im Tank (1) durch das von einem Strahlrohr (5) erzeugte Wirbelvolumen erreicht wird.

4. Vorrichtung mit Tank (1) mit Schwimmdach (2) zur Wiedersuspendierung eines Sediments für den Einsatz eines Verfahrens nach Patentanspruch 1 bis 3, wobei das Sediment (3) durch Ablagerung auf dem Boden des Tanks (1) eine Rohöl enthaltende Schicht gebildet hat, wobei besagtes Schwimmdach (2) viele, gleichmäßig auf ihrer Fläche verteilte Stützenlöcher (4) aufweist, wobei besagte Löcher (4) die Befestigung der Stützen, die das Dach (2) tragen sollen, am Dach (2) durch Auflage auf dem Tankboden (1b) ermöglicht, wenn die Füllhöhe des Rohöls im Tank (1) niedriger ist, als die Länge der Stützen, wobei die Vorrichtung ferner mindestens eine Pumpe (8) zum Ansaugen des Rohöls in den Tank umfasst, Strahlrohre (5), die vom Schwimmdach (2) getragen und senkrecht in den Tank (1) eingesetzt werden, um das gepumpte Rohöl wieder in den Tank zu füllen, wobei jedes Strahlrohr (5) in einer Drehbewegung um seine Achse mit einer Geschwindigkeit zwischen 0,25 und 4 Umdrehungen/Minute angetrieben wird, an seinem unteren Ende verschlossen ist und mehrere Düsen aufweist, die sich in Bezug auf den Tankboden (1b) in unterschiedlicher Höhe befinden, wobei der Strahl (8a) der oberen Düsen zum Schwimmdach (2) gerichtet wird und die Strahlrohre (5) an Stelle der Stützen in den Muffen der Stützenlöcher (4) des Schwimmdachs (2) des Behälters (1) angeordnet sind.

5. Vorrichtung nach Patentanspruch 4, **dadurch gekennzeichnet, dass** jedes Strahlrohr (5) drei Düsenhöhen aufweisen, wobei eine Düse in mittlerer Höhe einen deutlich waagrechten Strahl (8b) erzeugt, wohingegen die oberen und unteren Düsen in Bezug auf die Achse des die Düse tragenden Strahlrohrs (5) einen 50° bis 70° geneigten Strahl (8a, 8c) erzeugen.

6. Vorrichtung nach Patentanspruch 5, **dadurch gekennzeichnet, dass** in jeder Düsenhöhe zwei Düsen diametral einander gegenüberliegen.

7. Vorrichtung nach Patentanspruch 4 bis 6, **dadurch gekennzeichnet, dass** die Pumpe(n), die das Rohöl in den Tank (1) saugt (saugen) (nt), volumetrisch ist (sind).

8. Vorrichtung nach Patentanspruch 7, **dadurch gekennzeichnet, dass** sie mindestens zwei Pumpen (8) umfasst, vor denen sich mindestens ein Filter (9) und hinter denen sich jeweils ein Verteiler (12) befindet, die die Flüssigkeit über ihre Austrittskanäle zu einem Behälter (13) pumpen, der p Strahlrohre (5) versorgt, wobei p für alle Behälter (13) der Vorrichtung die gleiche ganze Zahl ist.
